# EUROPÄISCHE PATENTSCHRIFT

(11) **EP 0 761 563 B1**
(45) Veröffentlichungstag und Bekanntmachung des Hinweises auf die Patenterteilung: **29.09.1999**
(21) Anmeldenummer: 96113594.4
(22) Anmeldetag: 24.08.1996
(51) Int. Cl.: B65D 83/04

(54) **Tablettenspender**
Dispenser for tablets
Distributeur de comprimés

(30) Priorität: 02.09.1995 DE 29514137 U
(43) Veröffentlichungstag der Anmeldung: 12.03.1997
(73) Patentinhaber: RPC Bramlage GmbH, 49393 Lohne (DE)
(72) Erfinder: Schreckenberg, Bernd, 49393 Lohne (DE); Südkamp, Ludger, 49393 Lohne (DE)
(74) Vertreter: Mey, Klaus-Peter, Dr.-Ing. Dipl.-Wirtsch.-Ing.

(56) Entgegenhaltungen:
- EP-A- 0 345 413
- EP-A- 0 408 774
- US-A- 4 696 415
- US-A- 5 123 574

## Beschreibung

Die Erfindung betrifft einen Tablettenspender mit einem Gehäuse mit einem darin einsetzbaren Deckel und Bodenteil sowie mit einem das Gehäuse axialbeweglich durchsetzenden Schieber.

Aus der EP-A-0345413 ist ein Tablettenspender zur einzeln-portionierten Ausgabe von Tabletten bekannt, mit einem Gehäuse, einem hubbegrenzt verlagerbarem Schieber und einem Tablettenvorratsraum mit anschließendem Ausgabeschacht. Der Schieber ist über eine Blattfeder, die sich mit ihrem freien Ende auf einem Querboden abstützt, kraftschlüssig verbunden, wodurch der Schieber in seiner Ausgangslage gehalten wird. Durch Druck von oben auf den Deckel des Gehäuses, der über eine Verbindungsstange mit dem Schieber verbunden ist, wird der Schieber nach unten - gegen die Federkraft der Blattfeder - bewegt und gibt über den Ausgabeschacht eine einzelne Tablette nach unten frei. Einen das Gehäuse nach unten abschließenden Boden besitzt das Gehäuse nicht. Der Schieber dient deshalb bei diesem bekannten Tablettenspender auch als Verschlußorgan für ein unbeabsichtigtes Austragen weiterer Tabletten.

Der Erfindung liegt die Aufgabe zugrunde, den aus der EP-A-0345413 bekannten Tablettenspender so weitgehend zu verbessern, daß er nach Entnahme der einzelnen Tablette ohne Verunreinigung weiterer Tabletten ohne Anstrengung wieder hermetisch schließt, wobei sich dieser Tablettenspender darüberhinaus für eine sehr wirtschaftliche Herstellung und problemlose Entsorgung eignen soll.

Die Lösung der Aufgabe gelingt bei einem Tablettenspender der eingangs genannten Art mit der Erfindung durch die im Kennzeichnungsteil von Anspruch 1 genannten Ausbildungsmerkmale.

Mit der erfindungsgemäßen Ausbildung ergibt sich in überraschend unkomplizierter Weise ein neuartiger Tablettenspender, der mit einem Fingerdruck, bevorzugt Daumendruck, auf das nachgiebige Deckelorgan jeweils durch das Bodenteil hindurch eine Tablette spendet, ohne daß das Gehäuse geöffnet zu werden braucht und ohne daß die restlichen noch im Spender vorhandenen Tabletten durch die entnehmende Person oder mit der Umgebung kontaktiert und verunreinigt werden und daß die Entnahme einer einzelnen Tablette problemlos und ohne Kraftanstrengung durchführbar ist.

Der Tablettenspender ist entsprechend seiner erfindungsgemäßen Ausbildung so gestaltet, daß er äußerst wirtschaftlich herstellbar, montierbar und konfektionierbar ist. So ist beispielsweise nicht nur der als Spenderorgan ausgebildete Schieber im oberen Bereich mittels einer mit ihm verbundenen Betätigungsstange in ein Verbindungselement des Deckels einklipsbar, sondern weiterhin der Deckel selbst und auch das Bodenteil jeweils in das bevorzugt rotationssymmetrisch ausgebildete Gehäuse einklipsbar. Diese Ausbildung eignet sich damit besonders für das vollautomatische Zusammenfügen der den Tablettenspender bildenden Einzelteile, z. B. mittels einer mechanisch-automatischen Vorrichtung, und dieser ist somit außerordentlich kostengünstig herstellbar, montierbar und konfektionierbar.

Mit grobem Vorteil ist dabei der Deckel mit einer nach oben zu konkaven Wölbung aus weich-elastischem Kunststoff als federndes Rückstellelement ausgebildet. Die hierbei gefundene Lösung ist nicht nur zweckmäßig, sondern kostensparend, elegant und ermöglicht eine Betätigung ohne öffnung des Behälters.

Ein Spenden unter hermetischem Verschluß der im Behälter enthaltenen Tabletten wird weiterhin dadurch mit großem Vorteil ermöglicht, daß der Schieber im unteren Bereich ein jeweils eine Tablette aufnehmbar und eine adäquate Durchtrittsöffnung im Bodenteil durchdringbar ausgebildetes Zuteilorgan aufweist, wobei das Bodenteil einen mit der Durchtrittsöffnung ausgebildeten, zwischen einer Durchtrittsposition unter Freigabe der Durchtrittsöffnung und einer Sperrposition unter Verschluß der Durchtrittsöffnung angeordneten Drehverschluß aufweist.

Im folgenden wird die Erfindung anhand eines Ausführungsbeispieles in Zeichnungen gezeigt, wobei aus den Zeichnungen und der Beschreibung weitere vorteilhafte Merkmale des Erfindungsgegenstandes erkennbar sind.

Es zeigen:
- Fig. 1: eine Außenansicht des Spenders,
- Fig. 2: einen Schnitt des Spenders entlang einer durch dessen Mittelachse verlaufenen Schnittebene,
- Fig. 3: in vergrößertem Maßstab eine Ansicht des Bodenteils mit Drehverschluß und Durchtrittsöffnung, von unten gesehen,
- Fig. 4: den Tablettenspender im Schnitt einer gegenüber der Schnittebene von Fig. 2 um 90° geschwenkten Schnittebene.

Der in Figur 1 dargestellte Tablettenspender weist ein Gehäuse 1 und einen darin einsetzbaren Deckel 3 sowie ein Bodenteil 20 auf. Vorteilhaft hat das Gehäuse 1 eine außen glatte, fertigungstechnisch günstige, bevorzugt zylinderförmige Raumform und besteht zweckmäßig aus Kunststoff.

Aus der Zusammenschau der Figuren 1 bis 4 ist erkennbar, daß das Gehäuse einen es axialbeweglich durchsetzenden Schieber 10 aufweist, bei dessen Betätigung jeweils eine Tablette 41 durch die Durchtrittsöffnung 21 im Bodenteil 20 mit Hilfe des am Schieberende angeordneten Zuteilorgans 15 herausgefördert wird.

Der Schieber 10 weist am oberen Ende eine in ein Verbindungselement 5 des Deckels 3 einklipsbare Betätigungsstange 11 auf. Mit dieser ist der Schieber mit dem Deckel 3 kraft- und formschlüssig verbunden, wobei der Deckel 3 mit einer Wölbung 4 nach oben aus weich-elastischem Kunststoff als federndes Rückstellelement ausgebildet ist. Der Schieber 10 weist am unteren Bereich ein jeweils eine Tablette 41 aufnehmbar und eine adäquate Durchtrittsöffnung 21 im Bodenteil 20 durchdringbar ausgebildetes Zuteilorgan 15 auf, und das Bodenteil 20 besitzt einen mit einer Durchtrittsöffnung 21 ausgebildeten, zwischen einer Durchtrittsposition unter Freigabe der Durchtrittsöffnung 21 und einer Sperrposition unter Verschluß der Durchtrittsöffnung einstellbaren Drehverschluß 30 auf.

Dieser Drehverschluß 30 kann zur bequemen Handhabung über den Außendurchmesser des Gehäuses 1 vorstehend mit einer griffigen Rändelung 31 ausgebildet sein und dessen Drehwinkel ist durch Stopper begrenzbar. Diese sind jedoch im Interesse der besseren Übersicht nicht gezeigt und können vom Fachmann in jeder an sich bekannten Weise verwirklicht werden.

Wie aus den Figuren 2 und 4 deutlich erkennbar, geht der Schieber 10 am unteren Ende der Betätigungsstange 11 in einen etwa halbkreisförmig an der Gehäuseinnenwand in geringem Abstand entlangführbaren, im Gehäuse 1 einen oberen Vorratsraum 22 definierenden, schräg-abwärts geneigten Zwischenboden 23 über, der sich mit einer vertikalen Schürze 24 gegen das Bodenteil 20 zu fortsetzt und im Zusammenwirken mit einer im Abstand von der Gehäuseinnenwand angeordneten vertikalen Führung 25, wie dies bestens aus der Fig. 4 erkennbar ist, eine von seitlichen Führungsstegen 26 bzw. 27 begrenzte, trichterförmige Schurre 28 ausbildet, wobei einer der Stege 26 an der Führung 25 und der andere Steg 27 unter Ausbildung des Zuteilorgans 15 an der Schürze 24 angeordnet ist.

Wie die Zusammenschau der Figuren 2 und 4 weiter erkennen läßt, ist die Schürze 24 an beiden vertikalen Seiten und der Zwischenboden 23 an seiner oberen halbrunden Begrenzung mit geringem Freigang von der Gehäuseinnenwand ausgebildet. Weiterhin weist die Schürze 24 im Bereich des Zuteilorgans 15 unter Ausbildung beidseitiger Schultern 16 bzw. 17 neben einem mittleren Gleitstück 18 Rücksprünge auf, wobei die Schultern 16, 17 als Stoppanschläge für die Begrenzung der vertikalen Axialbewegung des Schiebers 10 relativ zur Austrittsöffnung 21 ausgebildet sind. Aus Fig. 2 ist weiterhin erkennbar, daß das Zuteilorgan 15 die Form eines Löffels in vertikaler Ausrichtung aufweist.

Figur 3 zeigt in Ansicht von unten und in vergrößerter Darstellung das Bodenteil 20 innerhalb der Innenwand des Gehäuses 1. Wie dazu aus Fig. 4 erkennbar, ist das Bodenteil 20 in das Gehäuse 1 eingeklipst. Es ist als Drehverschluß 30 ausgebildet und weist die Durchtrittsöffnung 21 auf. Sie hat die Grundform etwa eines Rechtecks mit abgeschrägter äußerer Kante und setzt sich zur anderen Seite hin in einem Schlitz 19 fort. Diese dienen zum Durchtritt der Schürze 24 mit dem daran angeordneten Zuteilorgan 15.

Durch Drehen des Drehverschlusses 30 mittels Betätigung an der Rändelung 31 werden zwei Positionen des Drehverschlusses erreicht, nämlich die linksseitig in Fig. 3 gezeigte Position, bei welcher die Durchtrittsöffnung 21 in Übereinstimmung mit der Anordnung von Schürze 24 und Zuteilorgan 15 gebracht ist, so daß diese Teile bei Druck auf den Deckel 3 bei vertikaler Bewegung des Schiebers 10 durchtreten, wobei dann eine im Zuteilorgan 15 enthaltene Tablette 41 nach Durchtritt des Zuteilorgans 15 durch die Öffnung 21 einzeln herausfällt. Beim Zurückschnappen infolge Rückstellkraft des Deckels 3 rutscht eine weitere Tablette 41 in das zunächst leer zurückfahrende Zuteilorgan 15, und der Vorgang kann wie beschrieben wiederholt werden.

Durch einen zweckmäßigen Aufbau des erfindungsgemäßen Spenders in bevorzugt rotationssymmetrischer Ausführung konnte im unteren Gehäusebereich das Bodenteil 20 als Drehverschluß 30 ausgebildet werden. Dadurch ist der Spender im Anlieferungszustand gesichert, indem der Drehverschluß 30 so eingestellt ist, daß die Öffnung zur Position des Schiebers 10 verdreht und somit verschlossen ist. Dadurch ist gleichzeitig der Schieber 10 in seiner vertikalen Bewegungsmöglichkeit arretiert. Für einen Dosiervorgang muß nun der Drehverschluß 30 bis zum Anschlag zurückgedreht werden, wodurch die öffnung 21a, Fig. 3 in den Austrittsbereich des Zuteilorgans 15 des Schiebers 10 kommt und der Spendevorgang erfolgen kann. Nach dessen Erledigung kann, wenn gewünscht, der Drehverschluß 30 wieder zurückgedreht und damit der Schieber 10 in seiner Bewegbarkeit arretiert und die Durchtrittsöffnung 21 verschlossen werden.

Der Drehverschluß 30 verhindert beim Aufdrücken des Deckels 3 - der erst nach Befüllen des Spenders montiert wird - einen Dosiervorgang, weil der Schieber 10 infolge der zum Einklipsen der Stange 11 in das Verbindungselement 5 des Deckels 3 erforderlichen Krafteinwirkung nach unten auszuweichen sucht, wodurch eine Betätigung im Sinne eines Dosiervorganges erfolgen würde. Bei montiertem Drehverschluß in Sperrstellung wird dies verhindert. Zudem bildet der Drehverschluß 30 zugleich eine Transportsicherung, wenn der Spender in gefülltem Zustand ohne Umverpackung geliefert wird. Durch eine Stapelung im Karton kann dann ein ungewollter Spendevorgang nicht ausgelöst werden.

Figur 4 zeigt in dichtem Abstand oberhalb vom Drehverschluß 30 eine Abdeckplatte 32, die dafür sorgt, daß die Durchtrittsöffnung 21 in der geschlossenen Position 21a, Fig. 3 vollständig von innen überdeckt ist, so daß sich ein hermetischer Verschluß des Bodenteils 20 ergibt. Durch das Wegdrehen der Durchtrittsöffnung 21 unterhalb des Zuteilorgans 15 ergibt sich ein das Eindringen von Schmutzteilchen oder Spritzwasser verhindernder Verschluß. Dabei besteht auch noch die Möglichkeit, die als Spenderöffnung vorgesehene Durchtrittsöffnung 21 bis zur Erstbenutzung des Tablettenspenders durch ein abziehbares Sicherungsetikett luftdicht verschlossen zu halten.

Besonders zweckmäßig ist die Ausgestaltung des Deckels 3 für den Spender als flexibel wirkende Feder, wobei nach dem Durchdrücken aufgrund der Rückstellkraft des Materials der Schieber 10 wieder zurückgenommen wird und der nächste Spendervorgang durchgeführt werden kann. Aufgrund dieses flexiblen Deckels 3 braucht im Schieberbereich des Spenders keine zusätzliche Feder angebracht zu werden. Dadurch ergibt sich die Möglichkeit, das gesamte Gerät einheitlich aus Kunststoff zu fertigen, was die Entsorgung und das Recycling des entleerten Spenders wesentlich verbessert. Weiterhin ergibt sich mit dem flexiblen Deckel 3 die Möglichkeit, den oberen Gehäusebereich über die gesamte Gebrauchsdauer sauber abzudichten und damit das Eindringen von Staub oder Spritzwasser zu verhindern und/oder eine Feuchtigkeitsaufnahme der Tabletten zu vermeiden.

Der Tablettenspender ist zweckmäßig, unkompliziert zu fertigen und zu montieren und eignet sich damit für eine kostengünstige, fallweise vollautomatische Massenproduktion. Insofern löst die Erfindung in optimaler Weise die eingangs gestellte Aufgabe.

## Patentansprüche

1. Tablettenspender zur einzel-portionierten Ausgabe von Tabletten mit einem Gehäuse (1), einem darin einsetzbaren Deckel (3), einem Tablettenvorratsraum (22) und mit einem das Gehäuse (1) axial beweglich durchsetzenden Schieber (10), der im oberen Bereich eine in ein Verbindungselement (5) des Deckels (3) einklipsbare Betätigungsstange (11) aufweist und der im unteren Bereich ein jeweils eine Tablette (41) aufnehmbar ausgebildetes Zuteilorgan (15) aufweist,
**dadurch gekennzeichnet**,
- daß der untere Abschluß des Gehäuses (1) durch ein Bodenteil (20) gebildet wird, das eine adäquate Durchtrittsöffnung (21) für das Durchdringen des Zuteilorgans (15) durch das Bodenteil (20) aufweist und das mit einem Drehverschluß (30) ausgebildet ist, durch den eine Durchtrittsposition unter Freigabe der Durchtrittsöffnung (21) und eine Sperrposition unter Verschluß der Durchtrittsöffnung (21) einstellbar ist,
- daß der Deckel (3) aus weichelastichem Kunststoff mit einer Wölbung (4) nach oben als federndes Rückstellelement ausgebildet ist.

2. Tablettenspender nach Anspruch 1, **dadurch gekennzeichnet**, daß der Schieber (10) am unteren Ende der Betätigungsstange (11) in einen etwa halbkreisförmig an der Gehäuseinnenwand in geringem Abstand entlangführbaren, einen oberen Vorratsraum (22) im Gehäuse (1) definierenden, schräg-abwärts geneigten Zwischenboden (23) übergeht, der sich mit einer vertikalen Schürze (24) gegen das Bodenteil (20) zu fortsetzt und im Zusammenwirken mit einer im Abstand von der Gehäuseinnenwand angeordneten vertikalen Führung (25) eine von seitlichen Führungsstegen (26) bzw. (27) begrenzbare, trichterförmige Schurre (28) ausbildet, wobei einer der Stege (26) an der Führung (25) und der andere Steg (27) unter Ausbildung des Zuteilorgans (15) an der Schürze (24) angeordnet ist.

3. Tablettenspender nach Anspruch 1 oder 2, **dadurch gekennzeichnet**, daß die Schürze (24) an beiden vertikalen Seiten mit geringem Freigang von der Gehäuseinnenwand ausgebildet ist.

4. Tablettenspender nach einem der Ansprüche 2 oder 3, **dadurch gekennzeichnet**, daß die Schürze (24) im Bereich des Zuteilorgans (15) unter Ausbildung beidseitiger Schultern (16) bzw. (17) neben einem mittleren Gleifstück (18) Rücksprünge aufweist und die Schultern (16) bzw. (17) als Stoppanschläge für die Begrenzung der Axialbewegung des Schiebers (10) ausgebildet sind.

5. Tablettenspender nach einem oder mehreren der Ansprüche 1 bis 4, **dadurch gekennzeichnet**, daß das Zuteilorgang (15) die Form eines Löffels in vertikaler Ausrichtung aufweist.

6. Tablettenspender nach einem oder mehreren der Ansprüche 1 bis 5, **dadurch gekennzeichnet**, daß der Drehverschluß (30) über den Außendurchmesser des Gehäuses (1) vorstehend mit einer griffigen Rändelung (31) ausgebildet und dessen Drehwinkel durch Stopper begrenzt ist.

7. Tablettenspender nach Anspruch 1, **dadurch gekennzeichnet**, daß der Drehverschluß (30) zugleich als Betätigungssicherung ausgebildet ist.

8. Tablettenspender nach einem oder mehreren der vorhergehenden Ansprüche 1 bis 7, **dadurch gekennzeichnet**, daß der Deckel (3) und das Bodenteil (20) in das Gehäuse (1) einklipsbar ausgebildet sind.

## Claims

1. Tablet dispenser for delivering tablets in individual portions, with a casing (1), a lid (3), which can be inserted in the latter, a tablet storage space (22) and a pushing mechanism (10), which extends through the casing (1) in an axially movable manner and comprises in the upper region an actuating rod (11), which can be clipped into a connecting element (5) of the lid (3), and in the lower region a metering member (15) formed so as to hold one tablet (41) at a time,
characterised in
- that the lower end of the casing (1) is constituted by a base part (20), which has an adequate aperture (21) for the metering member (15) to pass through the base part (20) and which is formed with a turning closure (30) for setting a passing-through position while opening the aperture (21) and a blocking position while closing the aperture (21),
- that the lid (3) is formed from a flexible plastics material with a curvature (4) upward as a resilient return element.

2. Tablet dispenser according to claim 1, characterised in that at the lower end of the actuating rod (11) the pushing member (10) becomes a downward sloping partition (23) which can be guided along the inner casing wall at a small spacing approximately in the form of a semicircle, defines an upper storage space (22) in the casing (1), continues with a vertical apron (24) towards the base part (20) and, in cooperation with a vertical guide (25) disposed at a spacing from the inner casing wall, forms a funnel-shaped chute (28) which can be bounded by lateral guide webs (26) and (27), wherein one of the webs (26) is disposed at the guide (25) and the other web (27) is disposed at the apron (24) while forming the metering member (24).

3. Tablet dispenser according to claim 1 or 2, characterised in that the apron (24) is formed with a small clearance from the inner casing wall at both vertical sides.

4. Tablet dispenser according to any one of claims 2 and 3, characterised in that the apron (24) comprises recesses in the region of the metering member (15) while forming shoulders (16) and (17) on both sides next to a central slide piece (18), and the shoulders (16) and (17) are formed as limit stops for limiting the axial movement of the pushing member (10).

5. Tablet dispenser according to one or more of claims 1 to 4, characterised in that the metering member (15) is in the form of a spoon in the vertical direction.

6. Tablet dispenser according to one or more of claims 1 to 5, characterised in that the turning closure (30) is formed with non-slip knurling (31) so as to project beyond the outside diameter of the casing (1) and its rotational angle is limited by stoppers.

7. Tablet dispenser according to claim 1, characterised in that the turning closure (30) is constructed to serve as an actuating safety mechanism.

8. Tablet dispenser according to one or more of the preceding claims 1 to 7, characterised in that the lid (3) and the base part (20) are constructed to be clipped into the casing (1).

## Revendications

1. Distributeur de comprimés, les délivrant un par un et comportant un boîtier (1) dans lequel est emboîté un couvercle (3), une chambre d'alimentation en comprimés (22) et un tiroir (10) mobile axialement dans le boîtier, ce tiroir portant à sa partie supérieure une tige de manoeuvre (11) qui peut être clipsée dans un élément de liaison (5) du couvercle (3) et à sa partie inférieure un organe de distribution (15) conçu pour recevoir chaque fois un comprimé,
caractérisé en ce que
• la fermeture inférieure du boîtier (1) est constituée par une pièce de fond (20) percée d'une ouverture (21) permettant le passage de l'organe de distribution (15) et équipée d'une fermeture rotative (30) qui peut occuper une position de passage libérant l'ouverture (21) et une position d'arrêt obturant cette ouverture,
• le couvercle (3), réalisée en matière plastique élastique souple comporte une voûte (4) bombée vers le haut et constituant un élément de rappel élastique.

2. Distributeur selon la revendication 1,
caractérisé en ce que
le tiroir (10) se prolonge, à l'extrémité inférieure de la tige de manoeuvre (11), par un plancher intermédiaire (23) en pente descendante et en forme de demi-cercle qui peut coulisser le long de la paroi interne du boîtier et à une faible distance de celle-ci, ce plancher définissant dans le boîtier (1), en haut, une chambre d'alimentation (22), et se poursuivant par un pan vertical (24) qui descend vers le fond (20) et qui, en coopération avec un guide vertical (25) situé à une certaine distance de la paroi interne du boîtier, crée une goulotte (28) en forme d'entonnoir délimité par des barrettes latérales de guidage (26 et 27) dont la première (26) est disposée le long du guide (25) tandis que l'autre (27) est montée le long du pan (24) en formant l'organe de distribution (15).

3. Distributeur selon la revendication 1 ou 2,
caractérisé en ce que
le pan (24) a ses deux côtés verticaux à faible distance de la paroi interne du boîtier.

4. Distributeur selon la revendication 2 ou 3,
caractérisé en ce que
le pan (24), dans la zone de l'organe de distribution (15), en présentant deux épaulements latéraux (16 et 17) encadrant une pièce centrale de glissement (18), comporte des parties en retrait de sorte que les épaulements (16, 17) constituent des butées limitant le déplacement axial du tiroir (10).

5. Distributeur selon l'une ou plusieurs des revendications 1 à 4,
caractérisé en ce que
l'organe de distribution (15) a la forme d'une cuillère en direction verticale.

6. Distributeur selon l'une ou plusieurs des revendications 1 à 5,
caractérisé en ce que
la fermeture rotative (30) dépasse le diamètre externe du boîtier (1) en faisant saillie par un rebord de saisie (31), et son angle de rotation est limité par des butées.

7. Distributeur selon la revendication 1,
caractérisé en ce que
la fermeture rotative (30) constitue en même temps un organe de sécurité.

8. Distributeur selon l'une ou plusieurs des revendications 1 à 7,
caractérisé en ce que
le couvercle (3) et la pièce de fond (20) sont prévus enclipsables dans le boîtier (1).
